# EUROPÄISCHE PATENTSCHRIFT

(11) **EP 0 845 152 B1**
(45) Veröffentlichungstag und Bekanntmachung des Hinweises auf die Patenterteilung: **18.10.2000**
(21) Anmeldenummer: 97925900.9
(22) Anmeldetag: 04.06.1997
(51) Int. Cl.: H01J 61/04, H01J 9/00

(54) **ABSCHATTUNGSVORRICHTUNG FÜR EINE KRAFTFAHRZEUGSCHEINWERFERLAMPE UND HERSTELLUNGSVERFAHREN FÜR EINE DERARTIGE ABSCHATTUNGSVORRICHTUNG**
SCREENING DEVICE FOR A MOTOR VEHICLE HEADLAMP AND PROCESS FOR MANUFACTURING THE SAME
DISPOSITIF FAISANT ECRAN POUR LA LAMPE DU PROJECTEUR D'UN VEHICULE A MOTEUR ET PROCEDE DE FABRICATION DE CE DISPOSITIF

(30) Priorität: 20.06.1996 DE 19624688
(43) Veröffentlichungstag der Anmeldung: 03.06.1998
(73) Patentinhaber: Patent-Treuhand-Gesellschaft für elektrische Glühlampen mbH, 81543 München (DE)
(72) Erfinder: HELBIG, Peter, D-89567 Sontheim (DE)
(86) Internationale Anmeldenummer: DE9701123
(87) Internationale Veröffentlichungsnummer: WO9749117

(56) Entgegenhaltungen:
- DE-B- 1 489 372
- FR-A- 777 656
- US-A- 3 904 908

## Beschreibung

Die Erfindung betrifft eine Abschattungsvorrichtung für eine Kraftfahrzeugscheinwerferlampe und ein Herstellungsverfahren für eine solche Abschattungsvorrichtung gemäß dem Oberbegriff des Patentanspruches 1 bzw. des Patentanspruches 3. Gewöhnlich befindet sich die Abschattungsvorrichtung im Innenraum des Lampenkolbens einer mit zwei Glühwendeln, nämlich der Abblendlicht- und der Fernlichtglühwendel, ausgestatteten Kraftfahrzeugscheinwerferlampe. Üblicherweise handelt es sich bei der Abschattungsvorrichtung um eine Abblendkappe, die die Abblendlichtglühwendel teilweise umschließt, während die Fernlichtglühwendel außerhalb der Abblendkappe angeordnet ist.

Eine derartige Abschattungsvorrichtung ist beispielsweise in der deutschen Patentschrift DD 224 445 offenbart. Dieses Patent beschreibt eine Zweifaden-Halogenglühlampe mit einer wannenartigen Abblendkappe für die Abblendlichtglühwendel. Die wannenartige Abblendkappe besitzt eine flache, an den Abblendkappenrand angeformte Schweißfahne, die zur Verschweißung mit einem Ende der Abblendlichtglühwendel dient und die außerdem von den Greifwerkzeugen der Bestückungs- und Fertigungsautomaten genutzt wird. Die Schweißfahne ist hier größer als es für diesen Zweck erforderlich wäre, so daß vergleichsweise hohe Materialkosten anfallen. Üblicherweise werden zur Herstellung der Abblendkappen aus einem Blech oder einem Blechstreifen eine Vielzahl von Abblendkappen reihenweise geformt und ausgestanzt. Dabei ist der Abstand zwischen zwei aufeinanderfolgenden Abblendkappen beim Ausstanzen größer als die größte Längenabmessung der Abblendkappe, so daß bei der Herstellung der Abblendkappen ein relativ hoher Anteil des Blechs ungenutzt als Verschnitt zurückbleibt.

Es ist die Aufgabe der Erfindung, eine kostengünstige, materialsparende Abschattungsvorrichtung für eine Kraftfahrzeuglampe bereitzustellen und ein Herstellungsverfahren für eine derartige Abschattungsvorrichtung anzugeben.

Diese Aufgabe wird erfindungsgemäß durch die kennzeichnenden Merkmale der Patentansprüche 1 bzw. 3 gelöst. Besonders vorteilhafte Ausführungen der Erfindung sind in den Unteransprüchen beschrieben.

Bei der erfindungsgemäßen Abschattungsvorrichtung ist die Schweißfahne mit einer Aussparung versehen, deren Gestalt im wesentlichen durch die Form eines der Schweißfahne gegenüberliegenden Wandbereiches der Abschattungsvorrichtung bestimmt ist. Diese Maßnahme erlaubt eine Materialeinsparung von bis zu 15% und senkt daher die Herstellungskosten für die Abschattungsvorrichtung entsprechend, ohne daß dadurch die Funktionstüchtigkeit der Abschattungsvorrichtung beeinträchtigt wird. Außerdem erfordert das Ausstanzen und die Formgebung der erfindungsgemäßen Abschattungsvorrichtung keinen zusätzlichen Arbeitsgang. Vorteilhafterweise ist die für die Abschattung wirksame Fläche der Abschattungsvorrichtung gewölbt und besonders vorteilhaft wannenartig ausgebildet. Dadurch kann die Abschattungsvorrichtung derart angeordnet werden, daß sie den abzuschattenden Leuchtkörper von mehreren Seiten umgibt. Die erfindungsgemäße Abschattungsvorrichtung besitzt außerdem vorteilhafterweise einen im Vergleich zu den übrigen Wandteilen der Abschattungsvorrichtung hochgezogenen, als Abschatternase bezeichneten Wandbereich, der der Schweißfahne gegenüberliegt. Dieser hochgezogene Wandbereich dient zur besseren Abschattung des von der Abschattungsvorrichtung abgeschatteten Leuchtkörpers gegen einen außerhalb der Abschattungsvorrichtung angeordneten zweiten Leuchtkörper. Der Umriß bzw. der Rand der Aussparung in der Schweißfahne besitzt vorteilhafterweise annähernd die gleiche Form wie die auf eine Ebene projizierte Randlinie der Abschatternase. Die Schweißfahne der erfindungsgemäßen Abschattungsvorrichtung ist vorteilhafterweise mit einer Querrippe versehen, die eine Buckelschwetßung mit einem Ende des abgeschatteten Leuchtkörpers ermöglicht. Die Aussparung in der erfindungsgemäßen Abschattungsvorrichtung erstreckt sich dabei vorteilhafterweise vom Rand der Schweißfahne bis zur Querrippe. Die verbleibenden, beidseitig zur Aussparung angeordneten und über die Querrippe hinausragenden Reststege der Schweißfahne genügen als Ansatz für die Greifwerkzeuge der Bestückungs- und Fertigungsautomaten.

Während des erfindungsgemäßen Fertigungsprozesses werden eine Vielzahl von Abschattungsvorrichtungen reihenweise aus einem Blech geformt und ausgestanzt, wobei der Abstand zweier aufeinanderfolgender Abschattungsvorrichtungen beim Ausstanzen aus dem Blech erfindungsgemäß kleiner als die größte Längenabmessung einer Abschattungsvorrichtung ist. Dabei ist die größte Längenabmessung einer Abschattungsvorrichtung durch die Länge der längsten Seite des Rechtecks mit dem kleinsten Umfang definiert, das die auf eine parallel zur Schweißfahne verlaufende Ebene im Maßstab 1:1 projizierte Randlinie der Abschattungsvorrichtung - inklusive ihrer Schweißfahne - vollständig umhüllt. Beim Ausstanzen der Abschattungsvorrichtungen entsteht in der Schweißfahne jeder Abschattungsvorrichtung eine Aussparung, in die bereits die unmittelbar folgende Abschattungsvorrichtung eingreift. Die Abschatternase der nächstfolgenden Abschattungsvorrichtung wird dabei vorteilhafterweise aus dem aus der Schweißfahne der unmittelbar vorhergehenden Abschattungsvorrichtung ausgestanzten Blechmaterial geformt. Die Form bzw. der Rand der Aussparung in der Schweißfahne ist damit im wesentlichen durch den Umriß der Abschatternase bestimmt.

Nachstehend wird die Erfindung anhand eines bevorzugten Ausführungsbeispiels näher erläutert. Es zeigen:
- Figur 1: Eine Draufsicht auf das bevorzugte Ausführungsbeispiel der erfindungsgemäßen Abschattungsvorrichtung
- Figur 2: Eine geschnittene Seitenansicht der in Figur 1 abgebildeten Abschattungsvorrichtung
- Figur 3: Eine Frontansicht der in Figur 1 abgebildeten Abschattungsvorrichtung
- Figur 4: Eine Draufsicht (schematisch) auf einen Blechstreifen mit mehreren ausgestanzten Abschattungsvorrichtungen gemäß des bevorzugten Ausführungsbeispiels

Bei dem in den Figuren 1 bis 3 abgebildeten bevorzugten Ausführungsbeispiel der erfindungsgemäßen Abschattungsvorrichtung handelt es sich um eine aus Molybdän bestehende Abblendkappe 1 für eine Kraftfahrzeugscheinwerferlampe, insbesondere für eine Zweifaden-Halogenglühlampe. Derartige Lampen sind unter der Bezeichnung H4-Lampe im Handel erhältlich.

Die Abblendkappe 1 des bevorzugten Ausführungsbeispiels der Erfindung ist wannenartig ausgebildet. Sie besitzt einen im wesentlichen flachen, mit zwei Schweißwülsten 2a versehenen Boden 2. Die Abblendkappe weist ferner eine an ihrem Rand angeformte, im wesentlichen flache Schweißfahne 3 auf. Der der Schweißfahne 3 gegenüberliegende Wandbereich 4a der Abblendkappe 1 ist im Vergleich zu den übrigen Wandbereichen 4b der Abblendkappe 1 hochgezogen und formt die sogenannte Abschatternase 4a, die die Abblendlicht- und Fernlichtglühwendel (nicht abgebildet) gegeneinander abschattet. Die für die Abschattung der Abblendlichtglühwendel wirksame Fläche wird von dem Boden 2 und den gewölbten Wandbereichen 4a, 4b der Abblendkappe 1 gebildet. Sieht man von der Schweißfahne 3 und den Schweißwülsten 2a ab, dann erinnert die Form der Abblendkappe 1 an den Rumpf eines Bootes. In diesem Vergleich wäre die Schweißfahne 3 an das Heck des Rumpfes angeformt und die Abschatternase 4a würde den hochgezogenen Bug des Rumpfes bilden. Die Abblendkappe 1 ist spiegelsymmetrisch bezüglich der mittig, senkrecht zum Boden 2 und in Längsrichtung durch die Abblendkappe 1 verlaufenden Spiegelebene A-A.

Die an den Rand der für die Abschattung wirksamen Fläche 2, 4a, 4b angeformte Schweißfahne 3 ist mit einer Querrippe 3a ausgestattet, die zur Buckelverschweißung mit einem Ende der Abblendlichtglühwendel dient. Außerdem weist die Schweißfahne 3 eine Aussparung 5 auf, die sich vom Rand der Schweißfahne 3 bis zur Querrippe 3a erstreckt. Der Rand der Aussparung 5 der Schweißfahne 3 besitzt annähernd die gleiche Form bzw. Kontur wie die auf eine Ebene projizierte Randlinie 6 der Abschatternase 4a der Abblendkappe 1. Zu beiden Seiten der Aussparung 5 verbleibt jeweils ein über die Querrippe 3a hinausragender und zur Schweißfahne 3 gehörender Steg 7a, 7b. Diese Stege 7a, 7b genügen als Ansatz für die Greifwerkzeuge der Bestückungs- und Fertigungsautomaten. Die größte Längenabmessung der Abblendkappe 1, in Längsrichtung von der Abschatternase 4a bis zur senkrecht zur Spiegelebene A-A verlaufenden Außenkante der Stege 7a, 7b gemessen, mißt 12,7 mm. Die maximale Tiefe der Aussparung 5 beträgt 1,7 mm. Die Tiefe der wannenartigen Abblendkappe 1 beträgt, ohne Berücksichtigung der Schweißwülste 2a, ungefähr 2,7 mm. Die maximale Höhe der Abschatternase 4a beträgt vom Boden 2 aus gemessen ca. 4,1 mm. Damit überragt die Abschatternase 4a die übrigen Wandbereiche 4b in der Höhe um ca. 1,4 mm.

Die erfindungsgemäßen Abblendkappen 1, 1', 1" werden reihenweise, in gleicher Orientierung aus einem Molybdänblechstreifen 8 im gleichen Arbeitsgang geformt und ausgestanzt (Fig. 4). Dabei ist der Abstand zweier unmittelbar aufeinanderfolgender Abblendkappen 1, 1' bzw. 1', 1" kleiner als die größte Längenabmessung einer Abblendkappe 1, 1', 1". Beim Ausstanzen entsteht in der Schweißfahne 3, 3' jeder Abblendkappe 1, 1' eine Aussparung 5, 5', in die bereits die unmittelbar folgende Abblendkappe 1', 1" eingreift. Die Abschatternase 4a', 4a" der nächstfolgenden Abblendkappe 1', 1" wird dabei aus dem aus der Schweißfahne 3, 3' der unmittelbar vorhergehenden Abblendkappe 1, 1' ausgestanzten Blechmaterial geformt. Die Form der Aussparung 5, 5' in der Schweißfahne 3, 3' ist damit durch den Rand der Abschatternase 4a', 4a" bestimmt. Alle Abblendkappen 1, 1', 1" sind identisch geformt. Der Rand der Aussparung 5 in der Schweißfahne 3 besitzt daher näherungsweise die gleiche Form wie die auf eine Ebene projizierte Randlinie 6 der Abschatternase 4a der Abblendkappe 1. Die Übereinstimmung gilt nur näherungsweise, weil die Abschatternase 4a während des Stanzprozesses gleichzeitig auch einem Formgebungsprozeß unterworfen wird.

Die Erfindung beschränkt sich nicht auf das oben näher erläuterte Ausführungsbeispiel.

## Patentansprüche

1. Verfahren zur Herstellung einer Abschattungsvorrichtung für eine Kraftfahrzeugscheinwerferlampe zur Abschattung eines Leuchtkörpers der Kraftfahrzeugscheinwerferlampe, wobei die Abschattungsvorrichtung (1) eine an den Rand der für die Abschattung wirksamen Fläche (2, 4a, 4b) der Abschattungsvorrichtung angeformte Schweißfahne (3, 3') aufweist, wobei eine Vielzahl von Abschattungsvorrichtungen (1, 1', 1") reihenweise aus einem Blech (8) geformt und ausgestanzt werden,
dadurch gekennzeichnet, daß beim Ausstanzen aus dem Blech (8) der Abstand von gleichartigen Bereichen oder Teilen zweier aufeinanderfolgender Abschattungsvorrichtungen (1, 1', 1") kleiner als die größte Längenabmessung einer Abschattungsvorrichtung (1, 1', 1") ist.

2. Verfahren nach Anspruch 1, dadurch gekennzeichnet, daß der der Schweißfahne (3', 3") gegenüberliegende Wandbereich (4a', 4a") einer Abschattungsvorrichtung (1', 1") aus dem aus der Schweißfahne (3, 3') einer benachbarten Abschattungsvorrichtung (1, 1') ausgestanzten Blechmaterial geformt wird.

3. Abschattungsvorrichtung für eine Kraftfahrzeugscheinwerferlampe zur Abschattung eines Leuchtkörpers der Kraftfahrzeugscheinwerferlampe hergestellt unter Verwendung des Verfahrens gemäß des Anspruchs 1, wobei die Abschattungsvorrichtung (1) aus einem Blechteil besteht und eine Schweißfahne (3) aufweist, die am Rand der für die Abschattung wirksamen Fläche (2, 4a, 4b) der Abschattungsvorrichtung (1) angeformt ist, und die Schweißfahne (3) eine Aussparung (5) aufweist, deren Gestalt durch die Form eines der Schweißfahne (3) gegenüberliegenden Wandbereiches (4a) der Abschattungsvorrichtung (1) bestimmt ist.

4. Abschattungsvorrichtung nach Anspruch 3, dadurch gekennzeichnet, daß die für die Abschattung wirksame Fläche (2, 4a, 4b) der Abschattungsvorrichtung (1) gewölbt ist.

5. Abschattungsvorrichtung nach Anspruch 4, dadurch gekennzeichnet, daß die für die Abschattung wirksame Fläche (2, 4a, 4b) der Abschattungsvorrichtung (1) wannenartig ausgebildet ist.

6. Abschattungsvorrichtung nach Anspruch 5, dadurch gekennzeichnet, daß die Abschattungsvorrichtung (1) einen im Vergleich zu den übrigen Wandteilen (4b) der Abschattungsvorrichtung (1) hochgezogenen Wandbereich (4a) aufweist, der der Schweißfahne (3) gegenüberliegt.

7. Abschattungsvorrichtung nach Anspruch 3, dadurch gekennzeichnet, daß der Rand der Aussparung (5) im wesentlichen die gleiche Form wie die auf eine Ebene projizierte Randlinie (6) eines der Schweißfahne (3) gegenüberliegenden Wandbereiches (4a) der Abschattungsvorrichtung (1) besitzt.

8. Abschattungsvorrichtung nach Anspruch 3, dadurch gekennzeichnet, daß die Schweißfahne (3) mit einer zur Buckelschweißung vorgesehenen Querrippe (3a) ausgestattet ist und die Aussparung (5) sich vom Rand der Schweißfahne (3) bis zur Querrippe (3a) erstreckt.

## Claims

1. Method for producing a shading device for a motor vehicle headlamp, for shading a filament of the motor vehicle headlamp, the shading device (1) having a welding lug (3, 3') which is integrally formed on the edge of the area (2, 4a, 4b), effective for shading, of the shading device, a multiplicity of shading devices (1, 1', 1") being shaped and blanked from a metal sheet (8) in a row, characterized in that during blanking from the metal sheet (8) the distance between similar regions or parts of two successive shading devices (1, 1', 1") is smaller than the largest linear dimension of a shading device (1, 1', 1").

2. Method according to Claim 1, characterized in that the wall region (4a', 4a"), opposite the welding lug (3', 3"), of a shading device (1', 1") is shaped from the sheet-metal material blanked from the welding lug (3, 3') of a neighbouring shading device (1, 1').

3. Shading device for a motor vehicle headlamp, for shading a filament of the motor vehicle headlamp, produced using the method according to Claim 1, the shading device (1) comprising a sheet-metal part and having a welding lug (3) which is integrally formed on the edge of the area (2, 4a, 4b) of the shading device (1) which is effective for shading, and the welding lug (3) has a cutout (5) whose shape is determined by the shape, of a wall region (4a) of the shading device (1) which is opposite the welding lug (3).

4. Shading device according to Claim 3, characterized in that the area (2, 4a, 4b) of the shading device (1) which is effective for shading is domed.

5. Shading device according to Claim 4, characterized in that the area (2, 4a, 4b) of the shading device (1) which is effective for shading is of trough-like design.

6. Shading device according to Claim 5, characterized in that the shading device (1) has a wall region (4a) which is drawn up by comparison with the remaining wall parts (4b) of the shading device (1) and is situated opposite the welding lug (3).

7. Shading device according to Claim 3, characterized in that the edge of the cutout (5) has essentially the same shape as the edge line (6), projected onto a plane, of a wall region (4a) of the shading device (1) which is opposite the welding lug (3).

8. Shading device according to Claim 3, characterized in that the welding lug (3) is fitted with a transverse rib (3a) provided for projection welding, and the cutout (5) extends from the edge of the welding lug (3) up to the transverse rib (3a).

## Revendications

1. Procédé de fabrication d'un dispositif de diaphragmation pour une lampe de phare de véhicule automobile pour diaphragmer un corps lumineux de la lampe de phare de véhicule automobile, le dispositif (1) de diaphragmation comportant un talon (3,3') de soudage issu du bord de la surface (2, 4a, 4b) du dispositif de diaphragmation active pour la diaphragmation, une pluralité de dispositifs (1, 1', 1") de diaphragmation étant formés et découpés en série dans une tôle (8),
caractérisé en ce que, lors du découpage dans la tôle (8), la distance entre des zones du même genre ou des parties de deux dispositifs (1, 1',1") de diaphragmation qui se succèdent est inférieure à la plus grande dimension en longueur d'un dispositif (1,1',1") de diaphragmation.

2. Procédé suivant la revendication 1, caractérisé en ce que la partie (4a', 4a") de paroi d'un dispositif (1',1") de diaphragmation qui fait face au talon (3',3") de soudage est formée dans le matériau en tôle découpé dans le talon (3,3') de soudage d'un dispositif (1,1') de diaphragmation voisin. ,

3. Dispositif de diaphragmation (1,1') pour une lampe de phare de véhicule automobile pour diaphragmer un corps lumineux de la lampe de phare de véhicule automobile, fabriqué en utilisant le procédé suivant la revendication 1, le dispositif (1) de diaphragmation étant constitué d'une pièce de tôle et comportant un talon (3) de soudage qui est issu du bord de la surface (2, 4a, 4b) du dispositif (1) de diaphragmation active pour la diaphragmation, et le talon (3) de soudage comportant un évidement (5) dont la conformation est déterminée par la forme d'une partie (4a) de paroi du dispositif (1) de diaphragmation faisant face au talon (3) de soudage.

4. Dispositif de diaphragmation suivant la revendication 3, caractérisé en ce que la surface (2, 4a, 4b) du dispositif (1) de diaphragmation active pour la diaphragmation est incurvée.

5. Dispositif de diaphragmation suivant la revendication 4, caractérisé en ce que la surface (2, 4a, 4b) du dispositif (1) de diaphragmation active pour la diaphragmation est conformée en cuvette.

6. Dispositif de diaphragmation suivant la revendication 5, caractérisé en ce que le dispositif (1) de diaphragmation comporte une partie (4a) de paroi qui est relevée par rapport aux parties (4b) de paroi restantes du dispositif (1) de diaphragmation et qui fait face au talon (3) de soudage.

7. Dispositif de diaphragmation suivant la revendication 3, caractérisé en ce que le bord de l'évidement (5) a sensiblement la même forme que la ligne (6) de bordure projetée sur un plan d'une partie (4a) de paroi du dispositif (1) de diaphragmation faisant face au talon (3) de soudage.

8. Dispositif de diaphragmation suivant la revendication 3, caractérisé en ce que le talon (3) de soudage est muni d'une nervure (3a) transversale prévue pour le soudage à bossages et en ce que l'évidement (5) s'étend du bord du talon (3) de soudage jusqu'à la nervure (3a) transversale.
